# EUROPÄISCHE PATENTSCHRIFT

(11) **EP 3 609 460 B1**
(45) Veröffentlichungstag und Bekanntmachung des Hinweises auf die Patenterteilung: **19.05.2021**
(21) Anmeldenummer: 18722213.8
(22) Anmeldetag: 09.04.2018
(51) Int. Cl.: A61H 15/00

(54) **BEWEGLICHKEITS-TRAININGSGERÄT**
MOBILITY TRAINING APPARATUS
APPAREIL D'ENTRAÎNEMENT À LA MOBILITÉ

(30) Priorität: 10.04.2017 CH 4832017
(43) Veröffentlichungstag der Anmeldung: 19.02.2020
(73) Patentinhaber: Josua Engineering AG, 9325 Roggwil TG (CH)
(72) Erfinder: ALTINBAS, Murat, 9325 Roggwil TG (CH)
(74) Vertreter: Kieffer, Valentin
(86) Internationale Anmeldenummer: PCT/IB2018/052455
(87) Internationale Veröffentlichungsnummer: WO 2018/189648

(56) Entgegenhaltungen:
- EP-A2- 0 190 007
- DE-A1- 3 407 004
- DE-U1- 20 318 412
- DE-U1- 29 507 481
- DE-U1-202015 006 887
- DE-U1-202016 001 656
- JP-A- 2007 209 404

## Beschreibung

Die vorliegende Erfindung betrifft ein Beweglichkeits-Trainingsgerät gemäss Oberbegriff des Patentanspruchs 1.

Aufgrund von mangelndem Training und Dehnen, vor allem auch mit fortschreitendem Alter verkürzt und versteift sich die Muskulatur im menschlichen Körper, auch wegen Verklebungen der Faszien. Neben einem Verlust an Beweglichkeit führt dies oft auch zu Arthrose-Schmerzen beim Gehen oder anderen körperlichen Tätigkeiten.

Um diesem Effekt entgegenzuwirken können die Muskeln und Muskelfaszien mit geeigneten Mitteln "trainiert" werden, insbesondere Dehnübungen und Lösen von Faszienverklebungen sind nützlich um Beweglichkeit zu erhalten oder verlorene Beweglichkeit wieder zu gewinnen. Mit zunehmendem Alter wird der Trainingsaufwand grösser oder mühsamer, da ein guter Trainingseffekt jeweils dann erreicht wird, wenn die Schmerzgrenze angenähert, erreicht oder sogar überschritten wird. Bei Menschen, welche weniger diszipliniert sind oder stark schmerzempfindlich sind, steht so oft der Zeitaufwand für ein genügendes Training in keinem guten Verhältnis zum erreichten Trainingseffekt.

Um dem entgegenzuwirken wird häufig empfohlen, einen sogenannten Personal Trainer zu engagieren, welcher einerseits die Motivation und den Durchhaltewillen stärkt und andererseits bei Dehnübungen verstärkend eingreifen kann, so dass ohne speziellen Kraftaufwand trotzdem die gewünschte Dehnwirkung erzielt wird. Dies ist jedoch einerseits aufwändig, da Termine vereinbart werden müssen, und andererseits teuer, da ein Personal Trainer natürlich zusätzlich zum Trainingsraum bzw. den Trainingsgeräten entschädigt werden muss.

In der Gebrauchsmusterschrift DE202015006887U1 ist ein Faszien-Trainingsgerät mit einem Gerätekörper, einer Rollenaufnahme und einer verfahrbaren Faszialrolle offenbart. Die Faszienrolle ist an der Rollenaufnahme um ihre Mitte drehbar gelagert und die Rollenaufnahme ist em Gerätekörper derart angeordnet, dass sie entlang einer Trainingsachse verfahrbar is

Dokument DE3407004A1 offenbart alle technischen Merkmalen der Präambel des Anspruchs 1.

Die vorliegende Erfindung stellt sich nunmehr die Aufgabe, ein Beweglichkeits-Trainingsgerät vorzustellen, das die verschiedenen Muskelgruppen und Muskelfaszien und damit den gesamten Menschen schneller, einfacher und nachhaltiger beweglich machen kann.

Diese Aufgabe löst ein Beweglichkeits-Trainingsgerät mit den Merkmalen des Patentanspruches 1. Weitere Merkmale und Ausführungsbeispiele gehen aus den abhängigen Ansprüchen hervor und deren Vorteile sind in der nachfolgenden Beschreibung erläutert.

In der Zeichnung zeigt:
- Figur 1: Beweglichkeits-Trainingsgerät
- Figuren 2a-b: Bearbeitungskörper, Perspektiv- und Profilansicht
- Figur 3: Beweglichkeits-Trainingsgerät im Einsatz für die vordere Oberschenkelmuskulatur

- Figur 4: Beweglichkeits-Trainingsgerät im Einsatz für die hintere Beinmuskulatur
- Figur 5: Beweglichkeits-Trainingsgerät im Einsatz für die seitliche Rumpfmuskulatur
- Figur 6: Beweglichkeits-Trainingsgerät mit gebogenen und gekreuzten Streben

Die Figuren stellen mögliche Ausführungsbeispiele dar, welche in der nachfolgenden Beschreibung erläutert werden. Im Folgenden sind die Begriffe "horizontal", "vertikal", "oben" und "unten" in Bezug auf die Schwerkraft zu verstehen, wenn sich das Beweglichkeits-Trainingsgerät 1 in der Gebrauchsstellung befindet.

Das erfindungsgemässe Beweglichkeits-Trainingsgerät 1 umfasst eine Bearbeitungsvorrichtung 2 mit mindestens einem länglichen Bearbeitungskörper 21 zur Bearbeitung eines Muskels M bzw. der Muskelfaszien des menschlichen Körpers (Figur 1). Die Bearbeitungsvorrichtung 2 ist an einer vertikale Führung 3 befestigt und in vertikaler Richtung entlang der Führung 3 durch einen Antrieb automatisch nach oben und unten bewegbar. Je nach Ausführungsvariante der Erfindung besteht die Führung 3 aus einem Teil (Figur 1) oder aus zwei parallelen Teilen, an welchen die Bearbeitungsvorrichtung 2 an beiden Enden angeordnet ist (Figuren 3, 4, 5 und 6). Je nach Ausführungsvariante der Erfindung ist der Antrieb entweder in der beweglichen Bearbeitungsvorrichtung 2 integriert oder an der Führung 3 befestigt. In möglichen Ausführungsvarianten der Erfindung ist der Bearbeitungskörper 21 drehbar an der Bearbeitungsvorrichtung 2 angeordnet und kann in einer vertikalen Ebene relativ zur Bearbeitungsvorrichtung 2 drehen.

Der Bearbeitungskörper 21 dient zur Bearbeitung eines Muskels M bzw. der Muskelfaszien des menschlichen Körpers, insbesondere eine gedehnten Muskelfaszie M, um ihre Dehnfähigkeit zu verbessern. Dafür kann der Bearbeitungskörper 21 unterschiedliche Funktionen ausüben, wie z.B. massieren, klopfen oder vibrieren, wobei es nicht darum geht eine Massage auszuüben, sondern vielmehr darum Faszienverklebungen zu lösen. Der Bearbeitungskörper 21 wird durch Bewegung der Bearbeitungsvorrichtung 2 entlang der Führung 3 entlang der gedehnten Muskelfaszien M nach oben und unten bewegt und übt die vorgesehene Funktion auf die Muskelfaszie M aus. Je nach Muskel M bzw. dessen Länge und Lage am Körper ist diese automatische Bewegung länger oder kürzer und am oberen oder unteren Teil des Körpers. Dadurch werden die momentan in der Dehnung befindlichen Muskelfaszien M zusätzlich bearbeitet, Faszienverklebungen gelöst und der Muskel M beweglicher trainiert. Durch die Massage-, Klopf- oder Vibrationsfunktion des Bearbeitungskörpers 21 werden die sich bereits in Dehnung befindlichen Muskelfaszien M lokal zusätzlich gedehnt, gestreckt und verlängert. Dadurch wird verlorene Beweglichkeit wiederhergestellt bzw. zusätzliche Beweglichkeit gewonnen.

Je nach der gewünschten Funktion des Bearbeitungskörpers 21 kann dieser um seine Längsachse L rotieren und/oder vibrieren. Die Oberfläche des Bearbeitungskörpers 21 kann zudem unterschiedlich gestaltet sein, z.B. mit Rollen unterschiedlicher Dicke, mit Noppen, mit runden, wellen- oder spiralförmigen Erhebungen welche beim Vibrieren und Rotieren eine ungleiche Bearbeitung des Muskels M bzw. der Muskelfaszien ausüben und diesen so anregen und strecken. Von Vorteil ist es, wenn der Bearbeitungskörper 21 und/oder einzelne Bestandteile davon mit einem Stoff oder mit Leder abgedeckt sind. Der Bearbeitungskörper 21 kann entlang seiner Längsachse zudem aus mehreren Teilen mit unterschiedlicher Struktur bestehen, so dass je nach Positionierung des Muskels M ein unterschiedlicher Effekt auf die Muskelfaszien erzielt wird. In einer möglichen Ausgestaltung können diese Teile auch unabhängig voneinander rotiert und/oder vibriert werden. Die Vibration bzw. Rotation der Bearbeitungsvorrichtung 2 kann durch eine entsprechende Gestaltung der vertikalen Führung 3 hervorgerufen werden oder das Beweglichkeits-Trainingsgerät 1 kann einen zusätzlichen Antrieb beinhalten, z.B. in der Bearbeitungsvorrichtung 2, welcher diese Vibration bzw. Rotation auslöst.

In der bevorzugten Ausführungsvariante der Erfindung weist der Bearbeitungskörper 21 mindestens fünf Stangen 211 auf, die in regelmässigem Abstand um die Längsachse L des Bearbeitungskörpers 21 und parallel dazu angeordnet sind (Figur 2a). Bei fünf Stangen 211 weist der Bearbeitungskörper also ein 5-eckiges Profil auf (Figur 2b), bei 6 Stangen ein 6-eckiges Profil usw. Auf diesen Stangen 211 sind kleine Kugeln oder Rollen 212 angeordnet, welche je nach Ausführungsvariante verschiedene Profile aufweisen können, und um die Stangen 211 frei rotieren können oder daran starr befestigt sein (Figuren 2a-b). Besonders vorteilhaft ist es, wenn die Form der Kugeln 212 für das Lösen von Faszienverklebungen angepasst ist. Mit untertassenförmigen oder abgeflachten Kugeln 212, deren Breite parallel zur Längsachse L des Bearbeitungskörpers 21 kleiner ist als deren Durchmesser in radialer Richtung, wurden gute Ergebnisse erreicht. Ideal ist es für das Lösen von Faszienverklebungen, wenn die Kugeln 212 einen Durchmesser zwischen 1 cm und 2 cm und eine Breite aufweisen, welche 1/3 schmaler als deren Durchmesser, z.B. einen Durchmesser von 1.5 cm und eine Breite von 1 cm. Beim Rotieren des Bearbeitungskörpers 21 um seine Längsachse L rollen die Kugeln 212 auf den zu bearbeitenden Muskeln M bzw. der Muskelfaszien und üben ein Massageeffekt aus. Da der Bearbeitungskörper 21 nicht ein kreisförmiges, sondern ein mehreckiges Profil aufweist, ist sein Radius je nach Drehwinkel nicht konstant, so dass das Drehen des Bearbeitungskörpers 21 um seine Längsachse L eine klopfende Wirkung auf den Muskel M bzw. die Muskelfaszien hat. Mit dieser klopfenden Wirkung kann bei höherer Drehgeschwindigkeit auch ein vibrierender Effekt erzielt werden. In der Ausführungsvariante der Figur 2a wird ein Bearbeitungselement 21 mit Stangen 211 gezeigt, die an beiden Enden jeweils an einer Platte 213 befestigt sind. Der Bearbeitungskörper 21 kann nur auf eine Seite oder auf beide Seiten mit der Bearbeitungsvorrichtung 2 verbunden sein. Besonders vorteilhaft ist es, wenn entlang der Stangen 211 mindestens ein Abstandhalter 214 angeordnet ist, der die Stangen 211 miteinander verbindet und eine gute Steifigkeit und Stabilität des Bearbeitungselements 21 gewährleistet, auch wenn ein Muskel M mit grosser Kraft daran gedrückt wird (Figur 2a). Zur effizienteren Bearbeitung von grösseren bzw. längeren Muskelpartien M und der dazugehörigen Muskelfaszien, wie z.B. bei den Beinen kann die Bearbeitungsvorrichtung 2 auch aus mehreren Bearbeitungskörpern 21 bestehen, die dieselbe oder unterschiedliche Rotations- oder Vibrationsbewegungen ausführen.

In einer einfachen Ausführungsvariante der Erfindung wird die Führung 3 des Beweglichkeit-Trainingsgeräts an einer Wand befestigt, wobei die Bearbeitungsvorrichtung 2 entlang der Mauer nach oben und unten bewegbar ist.

In der bevorzugten Ausführungsvariante der Erfindung ist das Beweglichkeit-Trainingsgerät 1 freistehend (Figur 3). Um den Effekt der Bearbeitungsvorrichtung 2 zu verstärken, ist von Vorteil, wenn der Benutzer sich am Beweglichkeit-Trainingsgerät 1 festhalten und stabilisieren kann, damit sein Körper Druck auf den gedehnten Muskel M und damit auf die Muskelfaszien ausüben kann. Dazu ist in einer Ausführung der Erfindung vorgesehen, dass das Beweglichkeit-Trainingsgerät 1 eine Haltevorrichtung 4 aufweist, z.B. Griffe, Halterungen, Rohre und am Boden Keile, an welcher sich der Benutzer festhalten kann und sich derart dagegen stemmen kann, das er stabil am selben Ort stehen bleibt. In einer bevorzugten Variante weist diese Haltevorrichtung 4 Streben 41 mit Querstreben oder Sprossen 42 auf, welche gegenüber der Bearbeitungsvorrichtung 2 vertikal und horizontal angebracht sind, so dass der Benutzer sich ohne wesentlichen Kraftaufwand damit stabilisieren kann. Diese Sprossen können je nach Grösse des Benutzers vertikal und horizontal verschiebbar sein. Beliebige andere Formen von Haltevorrichtungen 4, wie Griffe, Halterungen, Keile, Leitern mit Sprossen oder Gitter können mit der vertikalen Führung 3 verbunden sein, um dem Benutzer die Stabilisierung zu ermöglichen. Je nach Ausführungsform kann die Verbindung der vertikalen Führung 3 mit der Haltevorrichtung 4 am Boden, am oberen Ende der vertikalen Führung 3 oder an einer oder sogar beiden Seiten der Bearbeitungsvorrichtung 2 sein. Diese Verbindung kann gleichzeitig auch Teil der Haltevorrichtung 4 sein. In einer möglichen Ausführungsform ist im unteren Bereich des Beweglichkeit-Trainingsgeräts eine Bodenplatte 43 vorgesehen, auf welcher der Benutzer steht. Das Gewicht des Benutzers stabilisiert das Beweglichkeit-Trainingsgerät 1, wobei es nicht nötig ist, das Beweglichkeit-Trainingsgerät 1 am Boden oder an einer Mauer fest zu verankern, damit es aufgrund der Kraft, die der Benutzer dagegen ausübt, geschoben oder sogar umgeworfen wird. In einer weiteren Ausführungsform ist am unteren Ende der Führung 3 als Haltevorrichtung 4 ein Keil angebracht, gegen welchen sich der Benutzer mit den Füssen stemmen kann, um die gewünschte stabile Position zu erhalten.

Mögliche Benutzungen des erfindungsgemässen Beweglichkeit-Trainingsgeräts 1 sind in den Zeichnungen 3, 4 und 5 gezeigt. Soll zum Beispiel die Beinmuskulatur M gedehnt und bearbeitet werden, kann sich der Benutzer von dem Beweglichkeits-Trainingsgerät 1 weg nach vorne beugen und mit dem hinteren Teil eines oder auch beider Beine an den Bearbeitungskörper 21 anlehnen (Figur 4). Die vertikale Bewegung kann so entweder nur im Bereich des Oberschenkels, des Unterschenkels oder über die gesamte Länge des ganzen Beines erfolgen. Für eine Dehnung und Bearbeitung der seitlichen Rumpfmuskulatur stellt sich der Benutzer seitlich an das Beweglichkeits-Trainingsgerät 1, streckt den dem Bearbeitungskörper 21 zugewandten Arm nach oben und weg vom Beweglichkeits-Trainingsgerät 1 (Figur 5). Der Bearbeitungskörper 21 soll in diesem Fall zwischen dem Hüftknochen und dem oberen Teil des Brustkorbs nach oben und unten bewegt werden. Viele weitere Positionen im Stehen oder Sitzen, welche bekanntermassen zum Dehnen von Muskeln M eingenommen werden, sind ebenfalls möglich, wobei als einzige Bedingung jeweils der zu dehnende Muskel M und seine Muskelfaszien dem Bearbeitungskörper 21 zugewandt sein müssen.

In einer vorteilhaften Ausführungsvariante der Erfindung sind die Streben 41 der Haltevorrichtung 4 zumindest auf der Vorderseite des Beweglichkeit-Trainingsgeräts 1 gebogene Streben 41, die das obere Ende der Führung 3 mit der Bodenplatte 43 verbinden. Besonders vorteilhaft ist es, wenn die gebogenen Streben 41 gekreuzt sind, d.h., dass eine erste Strebe 41 das obere rechte Ende der Führung 3 mit der vorderen linken Ecke der Bodenplatte 43 und eine andere Strebe 41 das obere linke Ende der Führung 3 mit der vorderen rechten Ecke der Bodenplatte 43 verbindet. Versuche haben gezeigt, dass die gebogene Form dieser Streben 41 eine vibrationsdämpfende Wirkung auf das Beweglichkeit-Trainingsgerät 1 haben. Eine noch bessere Dämpfung der Vibrationen, die durch das Massieren, Klopfen oder Vibrieren des Bearbeitungskörpers 21 und durch die Bewegung der Bearbeitungsvorrichtung 2 entlang der Führung 3 entstehen, wurde durch das bereits oben beschriebene Kreuzen der gebogenen Streben 41 erreicht. Die gebogene Form verleiht den Streben 41 eine elastische oder federnde Wirkung, welches durch das Kreuzen der Streben 21 in einem einzigen Verbindungspunkt 411 zusätzlich verstärkt wird. Diese elastische oder federnde Verbindung zwischen Führung 3 und Bodenplatte 43 absorbiert die Vibrationen.

## Patentansprüche

1. Beweglichkeits-Trainingsgerät (1) mit einer vertikalen Führung (3) und einer in dieser Führung geführten Bearbeitungsvorrichtung (2) zur Bearbeitung von Muskeln M und Muskelfaszien des menschlichen Körpers,
wobei die Bearbeitungsvorrichtung (2) mindestens einen länglichen Bearbeitungskörper (21) umfasst, und in der Führung (3) durch einen Antrieb in vertikaler Richtung automatisch nach oben und unten bewegbar ist,
**dadurch gekennzeichnet, dass** das Trainingsgerät (1) eine Haltevorrichtung (4) aufweist, die
mit der vertikalen Führung (3) verbunden ist und Streben (41) aufweist, so konfiguriert dass zwischen der Führung (3) und den Streben (41) ein Bereich für einen stehenden Benutzer besteht, damit der Benutzer sich festhalten und derart dagegen sich stemmen kann.

2. Beweglichkeits-Trainingsgerät (1) gemäss Anspruch 1,
**dadurch gekennzeichnet, dass**
der Bearbeitungskörper (21) um seine Längsachse (L) rotierbar ist.

3. Beweglichkeits-Trainingsgerät (1) gemäss Anspruch 1,
**dadurch gekennzeichnet, dass**
der Bearbeitungskörper (21) vibrierbar ist.

4. Beweglichkeits-Trainingsgerät (1) gemäss Anspruch 1,
**dadurch gekennzeichnet, dass**
der Bearbeitungskörper (21) Kugeln und/oder Rollen unterschiedlicher Dicke und/oder Noppen mit runden, wellen- oder spiralförmigen Erhebungen aufweist.

5. Beweglichkeits-Trainingsgerät (1) gemäss Anspruch 1,
**dadurch gekennzeichnet, dass**
der Bearbeitungskörper (21) mindestens fünf Stangen (211) aufweist, die in regelmässigem Abstand um die Längsachse (L) des Bearbeitungskörpers (21) und parallel dazu angeordnet sind, wobei die Stangen (211) Kugeln oder Rollen (212) aufweisen, welche um die Stangen (211) herum frei rotierbar oder daran starr befestigt sind.

6. Beweglichkeits-Trainingsgerät (1) gemäss Anspruch 1,
**dadurch gekennzeichnet, dass**
der Bearbeitungskörper (21) ein mehreckiges Profil aufweist.

7. Beweglichkeits-Trainingsgerät (1) gemäss Anspruch 1,
**dadurch gekennzeichnet, dass**
der Bearbeitungskörper (21) aus zwei oder mehr unabhängig voneinander rotierenden, vibrierenden oder klopfenden Teilen besteht.

8. Beweglichkeits-Trainingsgerät (1) gemäss Anspruch 1,
**dadurch gekennzeichnet, dass**
die Bearbeitungsvorrichtung (2) zwei oder mehrere Bearbeitungskörper (21) aufweist.

9. Beweglichkeits-Trainingsgerät (1) gemäss Anspruch 1,
**dadurch gekennzeichnet, dass**
die Haltevorrichtung (4) Sprossen (42) aufweist.

10. Beweglichkeits-Trainingsgerät (1) gemäss Anspruch 1 oder 9,
**dadurch gekennzeichnet, dass**
die Streben (41) auf der Vorderseite des Beweglichkeit-Trainingsgeräts (1) gebogenen sind, und das obere Ende der Führung (3) mit der Bodenplatte (43) verbinden.

11. Beweglichkeits-Trainingsgerät (1) gemäss Anspruch 10,
**dadurch gekennzeichnet, dass**
die Streben (41) gekreuzt sind.

## Claims

1. Mobility training apparatus (1) with a vertical guide (3) and a treatment device (2) guided in this guide for treating muscles M and muscle fasciae of the human body,
wherein the treatment device (2) comprises at least one elongate treatment body (21) and is automatically movable upwards and downwards in the guide (3) in the vertical direction by a drive,
**characterised in that** the training apparatus (1) comprises a holding device (4) connected to the vertical guide (3) and having struts (41),
configured such that
there is an area between the guide (3) and the struts (41) for a standing user, so that the user can hold on and brace against the struts (41).

2. Mobility training apparatus (1) according to claim 1,
**characterised in that**
the treatment body (21) is rotatable about its longitudinal axis (L).

3. Mobility training apparatus (1) according to claim 1,
**characterised in that**
the treatment body (21) can be vibrated.

4. Mobility training apparatus (1) according to claim 1,
**characterised in that**
the treatment body (21) comprises balls and/or rollers of different thickness and/ or knobs with round, wavy or spiral protrusions.

5. Mobility training apparatus (1) according to claim 1,
**characterised in that**
the treatment body (21) comprises at least five rods (211) arranged at regular intervals around the longitudinal axis (L) of the treatment body (21) and parallel thereto, wherein the rods (211) feature balls or rollers (212) freely rotatable around the rods (211) or rigidly attached thereto.

6. Mobility training apparatus (1) according to claim 1,
**characterised in that**
the treatment body (21) has a polygonal profile.

7. Mobility training apparatus (1) according to claim 1,
**characterised in that**
the treatment body (21) consists of two or more independently rotating, vibrating or tapping parts.

8. Mobility training apparatus (1) according to claim 1,
**characterized in that**
the treatment device (2) comprises two or more treatment bodies (21).

9. Mobility training apparatus (1) according to claim 1,
**characterised in that**
the holding device (4) comprises rungs (42).

10. Mobility training apparatus (1) according to claim 1 or 9,
**characterised in that**
the struts (41) are bent on the front side of the mobility training apparatus (1) and connect the upper end of the guide (3) to the bottom plate (43).

11. Mobility training apparatus (1) according to claim 10,
**characterised in that**
the struts (41) are crossed.

## Revendications

1. Appareil d'entraînement à la mobilité (1) avec un guide vertical (3) et un dispositif de traitement (2) guidé dans ce guide pour traiter des muscles M et des fascias musculaires du corps humain,
dans lequel le dispositif de traitement (2) comprend au moins un corps de traitement allongé (21), et est mobile automatiquement en direction verticale vers le haut et vers le bas dans le guide (3) par un entraînement,
**caractérisé en ce que** l'appareil d'entraînement (1) comprend un dispositif de maintien (4) relié au guide vertical (3) et comportant des tiges (41),
configuré de telle sorte que
il existe entre le guide (3) et les tiges (41) un espace un utilisateur debout, afin qu'il puisse se tenir et s'appuyer contre les tiges (41).

2. Appareil d'entraînement à la mobilité (1) selon la revendication 1,
**caractérisé en ce que**
le corps de traitement (21) est rotatif autour de son axe longitudinal (L).

3. Appareil d'entraînement à la mobilité (1) selon la revendication 1,
**caractérisé en ce que**
le corps de traitement (21) peut être mis en vibration.

4. Appareil d'entraînement à la mobilité (1) selon la revendication 1,
**caractérisé en ce que**
le corps de traitement (21) comprend des billes et/ou des rouleaux de différentes épaisseurs et/ou des tétons avec des protubérances rondes, ondulées ou en spirale.

5. Appareil d'entraînement à la mobilité (1) selon la revendication 1,
**caractérisé en ce que**
le corps de traitement (21) comprend au moins cinq tiges (211) régulièrement espacées autour de l'axe longitudinal (L) du corps de traitement (21) et parallèles à celui-ci, les tiges (211) comportant des billes ou des rouleaux (212) pouvant tourner librement autour des tiges (211) ou fixés rigidement à celles-ci.

6. Appareil d'entraînement à la mobilité (1) selon la revendication 1,
**caractérisé en ce que**
le corps de traitement (21) présente un profil polygonal.

7. Appareil d'entraînement à la mobilité (1) selon la revendication 1,
**caractérisé en ce que**
le corps de traitement (21) comprend deux ou plusieurs parties tournant, vibrant ou tapant indépendamment l'une de l'autre.

8. Appareil d'entraînement à la mobilité (1) selon la revendication 1,
**caractérisé en ce que**
le dispositif de traitement (2) comprend deux ou plusieurs corps de traitement (21).

9. Appareil d'entraînement à la mobilité (1) selon la revendication 1,
**caractérisé en ce que**
le dispositif de maintien (4) comprend des échelons (42).

10. Appareil d'entraînement à la mobilité (1) selon la revendication 1 ou 9,
**caractérisé en ce que**
les tiges (41) sont pliées sur le côté avant de l'appareil d'entraînement à la mobilité (1), et relient l'extrémité supérieure du guide (3) à la plaque inférieure (43).

11. Appareil d'entraînement à la mobilité (1) selon la revendication 10,
**caractérisé en ce que**
les tiges (41) sont croisées.
